# FASCICULE DE BREVET EUROPEEN

(11) **EP 0 215 084 B1**
(45) Date de publication et mention de la délivrance du brevet: **05.08.1992**
(21) Numéro de dépôt: 86901896.0
(22) Date de dépôt: 14.03.1986
(51) Int. Cl.: A47L 13/03, A47L 13/08, A47L 13/26

(54) **APPAREIL DE DECAPAGE PAR ACTION CHIMIQUE ET MECANIQUE ASSOCIEES, DES RESIDUS COLLES SUR LES SOLS ET APPLICATIONS DE CELUI-CI AU BROSSAGE ET EPANDAGE DE PRODUITS LIQUIDES**
SCHEUERVORRICHTUNG ZUR CHEMISCH-MECHANISCHEN BESEITIGUNG VON BODENHAFTENDEN RÜCKSTÄNDEN UND DEREN ANWENDUNG BEI DER BÜRSTUNG UND VERTEILUNG VON FLÜSSIGPRODUKTEN
APPARATUS COMBINING CHEMICAL AND MECHANICAL ACTION, TO REMOVE RESIDUES ADHERING TO THE SOIL; ALSO USE OF THE APPARATUS FOR SWEEPING AND SPREADING LIQUID PRODUCTS

(30) Priorité: 15.03.1985 FR 8503812; 01.08.1985 FR 8511768
(43) Date de publication de la demande: 25.03.1987
(73) Titulaire: MOUCHARD, Jean, F-76000 Rouen (FR)
(72) Inventeur: MOUCHARD, Jean, F-76000 Rouen (FR)
(74) Mandataire: Polus, Camille
(86) Numéro de dépôt international: FR8600087
(87) Numéro de publication internationale: WO8605376

(56) Documents cités:
- EP-A- 0 072 985
- DE-A- 2 834 644
- DE-U- 7 724 927
- DE-U- 7 736 700
- FR-A- 736 445
- GB-A- 1 574 120
- GB-A- 2 039 812
- GB-A- 2 122 883
- US-A- 4 303 348

## Description

L'invention concerne un appareil polyvalent utilisable pour le décapage, par actions chimique et mécanique associées, des résidus notamment fibreux-mousses-lièges-colles-dépôts lourds-cambouis... fixés sur les sols ; dans le domaine industriel : nettoyage décapage des sols, sur lesquels sont accumulés des dépôts lourds, de résidus divers, exemples : pour garages, usines, des graisses et cambouis... ; pour l'entretien des extérieurs de bâtiments : élimination des mousses sur pistes sportives, terrains de tennis en revêtements synthétiques etc.

La présente invention consiste à utiliser un outil manuel ou mécanisé, tranchant raclant ou frottant dont le principe, dans un mouvement de va-et-vient ou de rotation éventuellement supporté par des roues, est d'avoir dans ce cas une action chimique et une action mécanique associées, destinées à éliminer par dispersion de solvants et grattage, les résidus fibreux-mousses-lièges-colles... encore adhérents sur les sols en vue de les rendre nets, les revêtements usagés ayant été au préalable arrachés.

Le principe de l'outil manuel consiste dans l'utilisation pour l'action mécanique, d'une lame souple en acier ou d'une raclette ou d'une brosse, fixée sur un manche en métal creux. Pour l'action chimique un réservoir en matière de synthèse translucide est fixé sur le même manche, relié à un organe de réglage et d'obturation par exemple robinet à boule, relié lui-même à une rampe en métal ou plastique, perçee de petits trous, rampe fixée parallèlement à l'arrière de la lame et près du sol, permettant de contrôler l'écoulement, par gravité naturelle de liquide, en jets de dispersion projetés au ras du sol, parallèlement à ladite lame ou raclette, sans la toucher.

Le mécanisme d'ouverture et de fermeture du robinet est actionné par une tige métallique logée à l'intérieur du manche creux d'un seul tenant, s'emboîtant dans le mécanisme du robinet à une extrémité, à l'autre se fixant à la poignée tournante adaptée au bout du manche. Un mouvement de un quart de tour peut ainsi s'effectuer à volonté, tout en exerçant le mouvement de va-et-vient (tirer et pousser). Autre variante : manche terminé en "T" pour manoeuvrer l'outil à deux mains.

Ainsi, dans le cas de décapage de résidus fibreux + colle, l'outil, par son poids, s'appuie sur la lame souple. Dans un premier temps, en tirant l'appareil vers soi, la lame exerce une action de pénétration du produit liquide au sein des résidus, accélère le processus de ramollissement, dans un deuxième temps, en repoussant l'appareil, la lame triture et décolle les résidus ramollis.

L'avantage principal de l'outil manuel qui combine les deux actions, est de limiter l'évaporation du produit, puisque répandu au ras du sol, et de renforcer son efficacité par le mouvement de va-et-vient de la lame souple et tranchante, produisant un pétrissage du produit et des résidus par grattage décapage.

Antérieurement à cette invention, certains produits étaient répandus, de façon incontrôlée et par excès, sur le sol à l'aide d'un arrosoir. Ces produits étant volatils, s'évaporaient assez rapidement et saturaient les locaux. Il fallait compenser cette évaporation en répandant plus de produit pour que l'action chimique au ras du sol puisse se faire, pour ramollir les résidus avant de pouvoir entreprendre l'action de grattage à l'aide de l'outil séparé.

EP-A-0 072 985 est relatif à un dispositif de nettoyage d'escaliers et de tapis roulants qui comporte une buse soufflante, une buse aspirante, une lame en forme de peigne dont les dents sont destinées à passer dans les rainures des escalators et des tapis roulants. Toutefois cette lame en forme de peigne dont au moins les dents sont réalisées en caoutchouc élastique ne permet pas d'assurer un raclage de produits collés sur la surface nettoyée.

L'invention a donc pour objet un appareil de décapage de résidus fixés sur le sol par l'action sur le sol d'un outil de trituration agissant sur les résidus arrosés d'un solvant, caractérisé en ce qu'il comporte un manche support des moyens d'alimentation de solvant, ledit outil de trituation étant constitué d'au moins une lame tranchante souple, faite en acier souple et inclinée par rapport au sol et étant monté amovible à une extrémité inférieure dudit manche, ledit manche présentant une rampe à micro-jets multiples de distribution de solvant disposée près du sol, et en arrière de ladite lame, et à une extrémité supérieure dudit manche, des moyens manuels de commande à distance d'un robinet placé dans la partie inférieure du manche sur un tuyau d'écoulement dudit solvant vers ladite rampe à micro-jets à partir desdits moyens d'alimentation de solvant.

Selon une première caractéristique, un montage amovible de la lame permet l'interchangeabilité de la lame droite, soit avec une lame cambrée, de façon pour la lame cambrée, à conforter la partie tranchante disposée en avant du plan de la partie arrière et de la partie supérieure de l'outil, en améliorant la pénétration de la lame par augmentation de l'angle de pénétration et aussi en vue de limiter l'encombrement de l'outil, l'amenant à une hauteur de travail sensiblement identique, quel que soit l'organe de travail utilisé, pourvu de moyens de fixation adaptés pour être reçus par les organes de fixation de l'outil.

Selon d'autres caractéristiques, l'organe de réglage du débit de l'épandage est caractérisé en ce qu'il est formé d'un tuyau en matière de synthèse, souple, passant entre deux éléments d'appui, par exemple deux cylindres, dont l'espacement est réglable, à partir de moyens de commande, disposés sur le manche. Selon un mode de réalisation, l'un des cylindres est fixé et solidaire du manche et l'autre, monté coulissant, par un étrier guidé, le long du manche, comprimé sur le tube d'écoulement à l'aide d'un ressort de rappel, qui agit en traction, pour assurer le pincement du tube. Le tube souple est constitué, en un matériau souple et spécialement élastique, résistant aux attaques chimiques, chlorures, solvants, etc.

Les moyens de fixation de la lame ou raclette de l'outil sont constitués par un support coudé définissant une gorge percée de trous, par exemple trois, entre deux lèvres, dans laquelle, la partie supérieure de la lame ou raclette, vient se loger. L'ensemble est immobilisé par l'enfilage d'un nombre de vis correspondant, dans les trous et serrage à l'aide d'écrous.

Les différentes versions de l'outil sont illustrées par les dessins suivants :
- Les figures 1, 4 et 8 représentent l'outil manuel de décapage de résidus en coupe profilée.
- Les figures 2 et 5 représentent l'outil manuel vu de profil, au niveau du mécanisme.
- Les figures 3 et 6 représentent la vue arrière de l'outil manuel, avec mécanisme et rampe d'épandage.
- La figure 7 représente la version mécanisée de l'outil.
- La figure 9 représente une vue détaillée de la partie haute du manche, équipé de la poignée de commande permettant d'actionner le système d'ouverture/fermeture d'écoulemnt du liquide.
- La figure 10 représente une vue de la partie inférieure de l'outil, avec un système d'alimentation de la rampe d'épandage, par pincement d'un tube souple élastique, reliant le réservoir à la rampe d'épandage.
- la Fig. 11 représente une vue agrandie, en détail du logement réservé à la lame.

L'invention, en référence aux figures 1 à 6, consiste en un outil manuel, utilisant une lame souple en acier 1, soudée à un manche creux en acier 2 terminé par une poignée tournante 3 permettant d'actionner un robinet 4 ouvert ou fermé en un quart de tour. Le robinet est relié d'un côté à un réservoir à solvants 5, de l'autre à une rampe 6 percée de petits trous multiples disposés en ligne, rampe située derrière la lame, répandant par gravité des solvants au ras du sol, parallèlement à la lame.

L'appareil tenu par la poignée 3 est poussé et tiré en va-et-vient dans le but de pétrir les résidus, imprégnés de solvants répandus, en tirant l'appareil et de les décaper par le biais de la lame en le poussant.

Les parties métalliques sont en acier inoxydable.

Le réservoir, translucide en matière de synthèse, se fixe sur le dessus du manche à partir de pattes moulées dans la masse dudit réservoir à d'autres pattes soudées au manche, le tout fixé par vis et écrous. Ce réservoir est d'une contenance d'environ 12 litres dont la forme plus étroite à la base que le haut permet :
- de voir le travail de la lame,
- d'accentuer la gravité naturelle du liquide,
- de contrôler le niveau du liquide utilisé.

Il y a possibilité d'utiliser l'appareil en branchant une arrivée de liquide à l'aide d'un tuyau souple à partir d'un réservoir extérieur à l'appareil placé en hauteur afin de respecter la loi de gravité. Ce procédé permet une autonomie de fonctionnement plus importante. Dans ce cas, une gueuse sera adaptée sur une patte du manche initialement destinée à fixer le réservoir, elle se substituera au poids du réservoir afin d'exercer la pression nécessaire à la flexibilité de la lame, flexibilité qui renforce son action tranchante pour décaper les résidus à éliminer.

La régulation du débit du liquide peut s'effectuer :
- par un robinet à boule avec joint en "Teflon" ou autre matière de synthèse, inaltérable à l'action chimique du produit ;
- par un pointeau en forme conique ou en forme de boule, se déplaçant de bas en haut et de haut en bas, dans un réceptacle en forme conique, soit en forme de cuvette cylindrique, formant étanchéité par rapprochement de la forme mâle et de la forme femelle ;
- par un clapet se refermant sur joint souple, logé à l'intérieur du réservoir ou à l'extérieur, relié par tirette avec ressort de rappel pour fermeture ou cas inverse pour ouverture.

Autre variante manuelle du système d'ouverture et fermeture du robinet, à l'aide d'une tige mobile 7 placée à l'extérieur et le long du tube ossature 2, tige reliée à la partie basse, en position articulée dissymétrique, à la tête du robinet 4, permettant de l'ouvrir et de la fermer, un ressort de rappel 8 ramène la patte 9 de la tête du robinet 4 en position fermée. La tige mobile 7 est reliée à une petite poignée articulée 10 fixée à la partie haute du tube 2 sous la poignée fixe 3' à deux mains en forme de "T" qui termine le manche 2 (par analogie : poignée de frein, guidon de vélo).

Variante par une mécanisation du principe manuel à l'aide d'un système de moteur électrique étanche 11 fixé sur un bâti métallique 12 commandé par un contacteur 15 fixé sur la poignée "T" 3' du manche 2 et permettant par une démultiplication à l'aide d'engrenages de mettre en mouvement opposé et lent, deux disques lestés 14 fixés au même bâti 12, préalablement sur chaque disque 14 ont été fixées deux lames 1 en acier bleu, alternées angulairement. Le poids, la flexibilité des lames et le mouvement circulaire ont les mêmes effets de pétrissage et de grattage des résidus que ceux relevant de l'outil manuel. Ce module mécanique est relié au manche 2 par une fourche articulée 13. Le système d'épandage, réservoir 5, robinet 4, rampe 6 garde la même disposition que dans le système manuel, seule la rampe d'arrosage 6 est fixée en arrière du bâti 12 près du sol, en épandage direct sur les résidus.

La dispersion des produits (solvants) ne peut être envisagée en dispersion mécanique à l'intérieur des disques 14, en raison de la propriété volatile des solvants, ce qui aurait pour but d'accélérer leur évaporation par un contact sur les parties métalliques en mouvement, bien que l'effet volatil soit atténué par des additifs chimiques. La rotation lente des disques 14 a deux actions très complémentaires, en favorisant la trituration-grattage et en limitant fortement l'évaporation du produit.

La figure 7 représente cette variante mécanisée avec poignée 3' en "T" et mécanisme type poignée de frein de vélo 10. La mise en marche du moteur électrique 11 s'effectue à l'aide d'un fil électrique à une prise de courant 16.

L'invention n'est pas limitée aux modes de réalisation décrits. Celle-ci s'étend à tout appareil destiné à la trituration et au décapage de résidus fixés sur le sol, caractérisé par l'utilisation associée d'au moins une lame tranchante souple inclinée par rapport au sol, disposée à l'extrémité d'un manche supportant des moyens d'alimentation en solvants, d'une rampe à micro-jets multiples, disposée en arrière de la ou des lames, de façon réglable par robinet, commandé à partir d'une poignée disposée à l'extrémité haute dudit manche.

Ainsi, selon d'autres modes de réalisation illustrés en figures 8 à 11, le dispositif est constitué d'un manche 2 prolongé dans sa partie haute par une poignée à deux mains en "T" 3, prolongé dans sa partie basse par une lame 1 légèrement inclinée par pliure 24. Le réservoir à liquides 5 est fixé à mi-hauteur du manche. En arrière de la lame, la rampe d'épandage 6 percée de petits trous disperse le liquide sur le sol. Un tube souple 4' relie le réservoir à la rampe. L'arrivée ou l'arrêt du liquide s'effectue par pincement du tube souple, à l'aide de deux cylindres, l'un fixé 17, l'autre 17' monté coulissant par un étrier 25, guidé le long du manche 2 jusqu'à la poignée de contrôle 10 par une tige 7 qui le tire en traction pour libérer le tube souple 4 du pincement. Un ressort de rappel 8, lorsque la poignée est relachée, en se rétractant, ramène le cylindre mobile 17 en position de compression du tube souple 4.

La lame 1 et la rampe 6 sont assemblées sur un support 18 se prolongeant en équerre 19 par deux feuilles de métal formant gorge 20 percée de trois trous 21 destinés à recevoir la lame 1 et son support 23 étudié pour s'insérer dans la gorge 20 pour y être fixé par vis et écrous 22.

Le dispositif de l'invention, par ses multiples adaptations permet une grande variété d'utilisations et ne doit pas être limité par les versions représentées qui peuvent s'étendre à des versions miniaturisées pouvant être utlisées pour le décapage sur les murs ou sur les marches d'escaliers dans lesquelles la longueur du manche serait réduite et l'ensemble réalisé monobloc.

## Revendications

1. Appareil de décapage de résidus fixés sur le sol par l'action sur le sol d'un outil de trituration agissant sur les résidus arrosés d'un solvant, caractérisé en ce qu'il comporte un manche (2) support des moyens d'alimentation de solvant (5), ledit outil de trituration étant constitué d'au moins une lame (1, 16) tranchante, souple, faite en acier souple et inclinée par rapport au sol et étant monté amovible à une extrémité inférieure dudit manche (2), ledit manche (2) présentant une rampe à micro-jets multiples (6) de distribution de solvant disposée près du sol, et en arrière de ladite lame (1, 16) et à une extrémité supérieure dudit manche, des moyens manuels de commande à distance d'un robinet (4, 17, 17') placé dans la partie inférieure du manche sur un tuyau d'écoulement (4') dudit solvant vers ladite rampe à micro-jets à partir desdits moyens d'alimentation de solvant (5).

2. Appareil de décapage selon la revendication 1, caractérisé en ce que ladite lame est en acier souple tranchant (1) et disposée à l'extrémité inférieure du manche dans le prolongement direct dudit manche.

3. Appareil de décapage selon la revendication 2, caractérisé en ce que les moyens d'alimentation sont constitués d'un réservoir (5) relié à la rampe à micro-jets multiples (6), par ledit conduit d'alimentation en solvant, ladite rampe étant disposée parallèlement à ladite lame (1, 1b).

4. Appareil de décapage selon l'une quelconque des revendications 1 à 3, caractérisé en ce que le robinet (4) d'alimentation de solvant de la rampe à micro-jets (6) est commandé par une rotation de la poignée (3) par l'intermédiaire d'une tige métallique, mobile à l'intérieur du manche, reliée en sa partie inférieure au robinet et en sa partie supérieure à la poignée.

5. Appareil de décapage, selon l'une quelconque des revendications 1 à 3, caractérisé en ce que la partie supérieure du manche (2) possède une forme en T (3') de préhension à deux mains et que la poignée de commande de distribution (10), fixée au manche à proximité de l'extrémité en T (3') est mobile par préhension et commande le déplacement d'une tige (7) reliée à une patte (9) d'ouverture/fermeture du robinet (4), ladite patte tendant à être ramenée à une position d'obturation du robinet par un ressort de rappel (8).

6. Appareil de décapage selon l'une quelconque des revendications 3 à 5, caractérisé en ce que le robinet (4) d'alimentation de solvant est à boule avec joints en matière résistante à l'action des solvants, relié par un premier conduit au réservoir (5) et par un deuxième conduit à la rampe à micor-jets (6).

7. Appareil de décapage selon l'une quelconque des revendications 3 à 5, caractérisé en ce que le robinet (4) comporte un pointeau coulissant dans un réceptable de manière à se déplacer d'une position d'obturation du passage de solvant à une position de circulation de solvant entre le réservoir (5) et la rampe (6).

8. Appareil de décapage selon la revendication 1, caractérisé en ce qu'il comporte des moyens de fixations (18,19) sur l'extrémité inférieure du manche (2) adaptés à ladite lame avobile (1), la rampe à micro-jets (6) étant solidaire desdits moyens de fixation, ladite rampe se trouvant en position d'utilisation à l'arrière de la lame.

9. Appareil de décapage selon la revendication 8, caractérisé en ce que les moyens d'alimentation (5) en solvant sont reliés à la rampe à micro-jets (6) par l'intermédiaire d'un tuyau d'écoulement (4'), le robinet (17,17') agissant sur le débit du solvant dans ledit tuyau.

10. Appareil de décapage selon la revendication 9, caractérisé en ce que le robinet comporte un premier cylindre (17) fixé solidaire du manche (2) et un deuxième cylindre (17') monté coulissant par un étrier (25) le long du manche, le tuyau d'écoulement (4') venant en contact avec les deux cylindres (17,17'), le deuxième cylindre (17') agissant sur le débit par pincement du tuyau.

11. Appareil de décapage selon les revendications 8, 9 ou 10, caractérisé en ce que les moyens de fixation (18, 19) comportent une gorge (20) percée de trous (21) destineé à recevoir la lame (1) et un système vis-écrou (22) de fixation de la lame dans la gorge (20).

12. Appareil de décapage selon l'une quelconque des revendications 8 à 11, caractérisé en ce que la lame tranchante (1) souple présente une pliure (24).

13. Appareil de décapage selon la revendication 1, caractérisé en ce qu'il comporte en outre un bâti (12) sur lequel est monté l'outil de trituration (1), ledit outil étant entraîné en rotation selon un axe vertical, par un moteur électrique étanche (11) fixé sur le bâti, ledit bâti supportant d'une part le manche par l'intermédiaire d'une articulation (13) et d'autre part la rampe à micro-jets (6) sur sa partie arrière.

14. Appareil de décapage selon la revendication 14, caractérisé en ce que l'outil de trituration comporte deux disques rotatifs (14) entraînés chacun en rotation dans un sens différent par le moteur (11) chacun des disques supportant deux lames tranchantes souples (1) selon une orientation de pénétration accrue dans les résidus.

## Claims

1. Apparatus for cleaning residues fixed to the ground by the action thereon of a triturating tool acting on sprayed solvent residues, characterized in that it comprises a handle (2) supporting solvent supply means (5), said triturating tool being constituted by at least one blade (1) made from flexible steel and inclined with respect to the ground and being detachably fitted to a lower end of said handle (2), the latter having a multiple microjet system (6) for solvent distribution purposes located close to the ground and to the rear of said blade (1) and at an upper end of said handle remote manual control means for a valve (4, 17, 17') placed in the lower portion of the handle on a pipe (4') for discharging the solvent towards the microjet system as from said solvent supply means (5).

2. Cleaning apparatus according to claim 1, characterized in that the cutting blade (1) is made from flexible steel and is located at the lower end of the handle in the direct extension of the latter.

3. Cleaning apparatus according to claim 2, characterized in that the supply means are constituted by a tank (5) connected to the multiple microjet system (6) by the solvent supply means, said system being positioned parallel to said blade (1).

4. Cleaning apparatus according to any one of the claims 1 to 3, characterized in that the solvent supply valve (4) of the microjet system (6) is controlled by the rotation of the grip (3) by means of a metal rod moving within the handle and connected in its lower part to the valve and in its upper part to the grip.

5. Cleaning apparatus according to any one of the claims 1 to 3, characterized in that the upper part of the handle (2) is T-shaped (3') for gripping with two hands and the distribution control grip (10), fixed to the handle in the vicinity of the T end (3') is mobile by gripping and controls the displacement of a rod (7) connected to a member (9) for opening and closing the valve (4), said member being brought to a valve closing position by a restoring spring (8).

6. Cleaning apparatus according to any one of the claims 3 to 5, characterized in that the solvent supply valve (4) is a ball valve with joints made from a material resistant to the action of solvents and connected by a first duct to the tank (5) and by a second duct to the microjet system (6).

7. Cleaning apparatus according to any one of the claims 3 to 5, characterized in that the valve (4) has a needle valve sliding in a receptacle in such a way as to move from a solvent passage closing position to a position for the circulation of the solvent between the tank (5) and the system (6).

8. Cleaning apparatus according to claim 1, characterized in that it has fixing means (18, 19) on the lower end of the handle (2) and fitted to the detachable blade (1), the microjet system (6) being integral with said fixing means, said system being located in the use position to the rear of the blade.

9. Cleaning apparatus according to claim 8, characterized in that the solvent supply means (5) are connected to the microjet system (6) via a discharge pipe (4'), the valve (17, 17') acting on the solvent flow rate in the pipe.

10. Cleaning apparatus according to claim 9, characterized in that the valve has a first cylinder (17) integrally fixed to the handle (2) and a second cylinder (17') slidingly mounted by a support (25) along the handle, the discharge pipe (4') coming into contact with the two cylinders (17, 17'), the second cylinder (17') acting on the flow rate by nipping the pipe.

11. Cleaning apparatus according to claims 8, 9 or 10, characterized in that the fixing means (18, 19) have a groove (20) perforated by holes (21) for receiving the blade (1) and a screw-nut system (22) for fixing the blade in the groove (20).

12. Cleaning apparatus according to any one of the claims 8 to 11, characterized in that the flexible cutting blade (1) has a fold (24).

13. Cleaning apparatus according to clam 1, characterized in that it also has a frame (12) on which is mounted the triturating tool (1), which is rotated in accordance with a vertical axis by a tight electric motor (11) fixed to the frame, which on the one hand supports the handle via an articulation (13) and on the other the microjet system (6) on its rear part.

14. Cleaning apparatus according to claim 13, characterized in that the triturating tool has two rotary disks (14), each rotated in a different direction by the motor (11) and each of the disks supporting two flexible cutting blades (1) in accordance with an increased residue penetration orientation.

## Patentansprüche

1. Gerät zum Abschaben von auf dem Boden haftenden Rückständen durch das Einwirken eines Zerreibungswerkzeuges auf den Boden, welches auf die mit einem Lösungsmittel besprengten Rückstände einwirkt, dadurch gekennzeichnet, daß es eine Haltestange (2) als Träger von Lösungsmittelspeisemitteln (5), wobei das Zerreibungswerkzeug durch wenigstens eine scharfe, biegsame, aus flexiblem Stahl hergestellte und in Bezug auf den Boden geneigte und lösbar an einem unteren Ende der Haltestange (2) angebrachte Klinge (1) gebildet ist, wobei die Haltestange (2) eine in der Nähe des Bodens und hinter der Klinge (1) angeordnete Galerie (6) für Vielfachmikrodüsen zur Lösungsmittelverteilung aufweist, und an einem oberen Ende des Haltegriffs manuelle Mittel zur Fernbetätigung eines im unteren Teil der Haltestange in einem Ablaufschlauch (4') für den Ablauf des Lösungsmittels aus den Lösungsmittelspeisemitteln (5) zur Mikrostrahlgalerie angeordneten Hahns (4, 17, 17') umfaßt.

2. Abschabgerät nach Anspruch 1, dadurch gekennzeichnet, daß die Klinge aus biegsamem scharfem Stahl (1) und am unteren Ende der Haltestange in dem direkten Verlängerung dieser Haltestange angeordnet ist.

3. Abschabgerät nach Anspruch 2, dadurch gekennzeichnet, daß die Speisemittel durch einen Behälter (5) gebildet sind, der mit der Mehrfachmikrostahlgalerie (6) durch die Losemittelspeiseleitung verbunden ist, wobei die Galerie parallel zur Klinge (1) angeordnet ist.

4. Abschabgerät nach irgendeinem der Ansprüche 1 bis 3, dadurch gekennzeichnet, daß der Hahn (4) zur Lösungsmittelspeisung der Mikrostrahlgalerie (6) durch eine Drehung des Griffs (3) über eine Metallstange betätigt wird, die im Inneren der Haltestange beweglich, an ihrem unteren Teil mit dem Hahn und an ihrem oberen Teil mit dem Griff verbunden ist.

5. Abschabgerät nach irgendeinem der Ansprüche 1 bis 3, dadurch gekennzeichnet, daß der obere Teil der Haltestange (2) T-Form (3') zum Greifen mit zwei Händen besitzt, und daß der Zuteilungssteuergriff (10), der am Griff in der Nähe des T-förmigen Endes (3') befestigt ist, durch Greifen bewegbar ist und die Verschiebung einer Stange (7) steuert, die mit einem Öffnungs/Schließ-Lappen (9) des Hahns (4) verbunden ist, wobei der Lappen durch eine Rückholfeder (8) in eine Schließstellung des Hahns zurückzukehren trachtet.

6. Abschabgerät nach irgendeinem der Ansprüche 3 bis 5, dadurch gekennzeichnet, daß der Lösungsmittelspeisehahn (4) ein Kugelhahn mit Dichtungen aus einem lösungsmittelbeständigen Material ist, welcher über eine erste Leitung mit dem Behälter (5) und über eine zweite Leitung der Mikrostrahlgalerie (6) verbunden ist.

7. Abschabgerät nach irgendeinem der Ansprüche 3 bis 5, dadurch gekennzeichnet, daß der Hahn (4) eine in einer Aufnahme derart gleitende Düsennadel aufweist, daß sie sich aus einer Schließstellung für den Durchtritt von Lösungsmittel in eine Stellung für ein Strömen von Lösungsmittel zwischen dem Behälter (5) und der Galerie (6) verschiebt.

8. Abschabgerät nach Anspruch 1, dadurch gekennzeichnet, daß es der lösbaren Klinge (1) angepaßte Befestigungsmittel (18, 19) am unteren Ende der Griffstange (2) aufweist, wobei die Mikrostrahlgalerie (6) mit den Befestigungsmitteln fest verbunden ist, wobei sich die Galerie in Arbeitsstellung hinter der Klinge befindet.

9. Abschabgerät nach Anspruch 8, dadurch gekennzeichnet, daß die Lösungsmittelspeisemittel (5) mit der Mikrostrahlgalerie (6) über eine Ablaufschlauch (4') verbunden sind, wobei der Hahn (17, 17') auf den Lösungsmitteldurchsatz im Schlauch einwirkt.

10. Abschabgerät nach Anspruch 9, dadurch gekennzeichnet, daß der Hahn einen mit der Griffstange (2) fest verbundenen ersten Zylinder (17) und einen zweiten Zylinder (17') aufweist, der durch einen Bügel (25) längs der Griffstange gleitend angebracht ist, wobei der Ablaufschlauch (4') mit den beiden Zylindern (17, 17') in Berührung kommt, wobei der zweite Zylinder (17') auf den Durchsatz durch Quetschen des Schlauches einwirkt.

11. Abschabgerät nach Anspruch 8, 9 oder 10, dadurch gekennzeichnet, daß die Befestigungsmittel (18, 19) eine von Löchern (21) durchsetzte Kehle (20) zur Aufnahme der Klinge (1) und ein Schrauben-Muttersystem (22) zur Befestigung der Klinge in der Kehle (20) aufweisen.

12. Abschabgerät nach irgendeinem der Ansprüche 8 bis 11, dadurch gekennzeichnet, daß die biegsame Schneidklinge (1) einen Falz (24) aufweist.

13. Abschabgerät nach Anspruch 1, dadurch gekennzeichnet, daß es ferner ein Gestell (12) aufweist, auf welchem das Zerreibungswerkzeug (1) angebracht ist, wobei das Werkzeug mit einer vertikalen Achse durch einen auf dem Gestell befestigten dichten Elektromotor (11) angetrieben wird, wobei das Gestell einerseits die Griffstange über ein Gelenk (13) und andererseits die Mikrostrahlgalerie (6) an seinem hinteren Teil trägt.

14. Abschabgerät nach Anspruch 14, dadurch gekennzeichnet, daß das Zerreibungswerkzeug zwei drehende Scheiben (14) aufweist, die beide in unterschiedlichem Drehsinn mittels des Motors (11) gedreht werden, wobei jede der Scheiben zwei biegsame Schneidklingen (1) in einer Orientierung verstärkter Eindringung in die Rückstände trägt.
